# EUROPÄISCHE PATENTSCHRIFT

(11) **EP 0 008 423 B1**
(45) Veröffentlichungstag und Bekanntmachung des Hinweises auf die Patenterteilung: **22.12.1982**
(21) Anmeldenummer: 79102901.0
(22) Anmeldetag: 10.08.1979
(51) Int. Cl.: C21D 9/56, C21D 1/74, C22F 1/18

(54) **Anordnung zur Wärmebehandlung eines länglichen Bleches**
Apparatus for the thermal treatment of an elongated metal sheet
Dispositif pour le traitement thermique d'une tôle allongée

(30) Priorität: 22.08.1978 SE 7808831
(43) Veröffentlichungstag der Anmeldung: 05.03.1980
(73) Patentinhaber: AB ASEA-ATOM, S-721 83 Västeras (SE)
(72) Erfinder: Hellman, Erik Rune, S-723 55 Västeras (SE)
(74) Vertreter: Boecker, Joachim, Dr.-Ing.

## Beschreibung

Die vorliegende Erfindung betrifft eine Anordnung zur Wärmebehandlung eines länglichen Bleches gemäss dem Oberbegriff des Anspruches 1. Eine solche Anordnung ist bekannt aus der US-A-1 624 204.

Bei der aus der US-A 1 624 204 bekannten Wärmebehandlungsanordnung erfolgt die Erwärmung in der Weise, dass elektrische Widerstandselemente durch Strahlung die Förderwalzen für die Bleche erhitzen, die dann ihrerseits die Wärme an die Bleche abgeben. Ferner ist bei der bekannten Anordnung eine Vorwärm- und eine Abkühlzone vorgesehen, die aus einer Vielzahl von Kammern besteht, die durch Leitbleche gebildet werden und je ein Walzenpaar enthalten, in denen eine Vorwärmung bzw. Abkühlung des Bleches durch strömendes Schutzgas erfolgt. Sowohl das Volumen der Erhitzungskammer als auch das Volumen der Kammern, in denen die Walzen untergebracht sind, ist relativ gross, so dass zum Betrieb der Anordnung eine sehr grosse Schutzgasmenge erforderlich ist. Neben diesem Nachteil besteht ein weiterer Nachteil der bekannten Anordnung darin, dass die Abkühlung des Bleches relativ langsam erfolgt, so dass die Anordnung zumindest für leicht oxydierbares Material wenig geeignet ist. Beispielsweise ist bei der Antikorrosionsbehandlung von Blech aus einer Zirkoniumlegierung, wie z.B. Zirkaloy-4, eine Erhitzung des Bleches auf eine Temperatur von mindestens 800 °C und eine anschliessende schnelle Abkühlung erforderlich, und zwar beispielsweise derart, dass eine erwärmte Blechzone unmittelbar einer Temperatursenkung von mindestens 200°C innerhalb von höchstens 60 Sekunden unterworfen wird.

Aus der DE-A-2 608 824 ist es bereits bekannt, ein von Walzen gefördertes Blech durch eine das Blech umfassende Induktionsspule zu erhitzen, wodurch eine sehr schnelle Erhitzung erreicht wird. Diese bekannte Anlage arbeitet jedoch an der offenen Atmosphäre. Irgendwelche Schutzeinrichtungen gegen Oxydation sind nicht vorhanden.

Eine weitere Anordnung zur Wärmebehandlung von Blechen ist aus der DE-B-1 172 050 bekannt. Bei dieser bekannten Anordnung ist es erforderlich, dass das Blech immer in einem aufgehaspelten Zustand zugeführt und entnommen wird, und es ist notwendig, dass das Abhaspeln, die Wärmebehandlung und das anschliessende Aufhaspeln in einem evakuierten Behälter durchgeführt werden. Wollte man eine Anordnung dieser Art für ebene Bleche verwenden, so wäre man gezwungen, den Evakuierungsbehälter um mindestens 100% länger zu machen. Ferner wäre man gezwungen, den Behälter zu öffnen und für jede zu behandelnde Blechlänge ein neues Vakuum zu erzeugen.

Der vorliegenden Erfindung liegt die Aufgabe zugrunde, eine Anordnung zur Wärmebehandlung der eingangs genannten Art zu entwickeln, bei der die Menge des erforderlichen Schutzgases und der Verbrauch an Schutzgas relativ klein ist und gleichzeitig eine schnelle Erhitzung und Abkühlung des Bleches möglich ist.

Zur Lösung dieser Aufgabe wird eine Anordnung zur Wärmebehandlung eines länglichen Bleches nach dem Oberbegriff des Anpruches 1 vorgeschlagen, welches erfindungsgemäss die im kennzeichnenden Teil des Anspruches 1 genannten Merkmale hat. Vorteilhafte Weiterbildung der Erfindung sind in den Unteransprüchen genannt.

Bei einer Anordnung nach der Erfindung kann das Blech auf eine Temperatur von mindestens 900 °C erwärmt werden und unmittelbar mit einer Abkühlungsgeschwindigkeit von mindestens 40°C/Sekunde auf 800 ^{o}e und danach mit einer Abkühlungsgeschwindigkeit von mindestens 5°C/ Sekunde gekühlt werden. Dank des kleinen Volumens der Erhitzungskammer und dank der im Verhältnis zum Walzenvolumen nur wenig grösseren Volumen der Räume, in denen die Walzen untergebracht sind, ist zum Betrieb der Anordnung nach der Erfindung nur eine geringe Schutzgasmenge erforderlich. Als strömendes Kühlungsmittel wird das Schutzgas praktisch nicht verwendet. Das geringe Schutzgasvolumen der Anordnung ist insbesondere deshalb vorteilhaft, weil auch bei kurzzeitiger Stillsetzung der Anordnung das Schutzgas durch die unvermeidbaren Spaltöffnungen entweicht oder sich mit Luft vermischt, so dass es bei Wiederinbetriebnahme voll ersetzt werden muss.

Anhand des in den Figuren gezeigten Ausführungsbeispieles soll die Erfindung näher erläutert werden. Es zeigen:
Fig. 1 ein Ausführungsbeispiel einer Anordnung nach der Erfindung von oben gesehen, wobei die Abdeckplatte abgenommen ist,
Fig. 2 einen Vertikalschnitt längs der Linie 11-11 in Fig. 1,
Fig. 3 einen Vertikalschnitt längs der Linie III-III in Fig. 1,
Fig. 4 einen Teil eines Vertikalschnittes längs der Linie IV-IV in Fig. 1 im vergrösserten Massstab,
Fig. 5 ebenfalls einen Teil eines Vertikalschnittes längs der Linie IV-IV in Fig. 1 in einem noch grösseren Massstab,
Fig. 6 einen Axialschnitt durch eine zu der Anordnung gehörende Walze,
Fig. 7 einen Teil eines Vertikalschnittes längs der Linie VII-VII in Fig. 3 in vergrössertem Massstab, wobei die an einen Hochfrequenzgenerator angeschlossene Erhitzungsspule sichtbar ist,
Fig. 8 einen Schnitt durch die Walze längs der Linie VIII-VIII in Fig. 6 in vergrössertem Massstab.

Die in den Figuren gezeigte Anordnung, die nur eine von vielen möglichen Ausführungsformen der Erfindung darstellt, ist zum grössten Teil in ein im wesentlichen parallelepipedförmiges Stativ eingekapselt, das eine Grundplatte 1, eine Abdeckplatte 2, zwei Seitenplatten 3 und 4 sowie zwei Endplatten 5 und 6 enthält, von denen jede mit einem horizontalen Spalt 7 bzw. 8 zum Einschieben beziehungsweise zum Herausnehmen des durch die Anordnung transportierten Bleches versehen ist. Jede der Seitenplatten 3 und 4 hat Durchführungen für zwölf Wellenzapfen, welche zu sechs Walzenpaaren gehören. Die durch die Seitenplatten 3 hindurchgehenden Wellenzapfen sind mit 9', 9", 10', 10", 11', 11", 12', 12", 13', 13", 14', 14" bezeichnet (siehe Fig. 3), wobei die zur unteren Walze der Walzenpaare gehörenden Wellenzapfen mit «Ein-Strich" und die zu den oberen Walzen der Walzenpaare gehörenden Wellenzapfen mit «Zwei-Strich» bezeichnet sind. Die entsprechenden Walzen sind, soweit sie abgebildet sind, mit V9', V9", V10', V10" usw. bezeichnet. Bei jeder Walze ist ein überwiegender Teil der Walzenoberfläche, vorzugsweise mindestens 270° des Walzenumkreises, von einem entsprechenden Walzenumschliessungsblock umschlossen. In den Figuren unterscheiden sich die Bezeichnungen der Walzenumschliessungsblöcke von den entsprechenden Walzenbezeichnungen dadurch, dass der Buchstabe B anstelle des Buchstabens V verwendet wird.

Jeder Walzenumschliessungsblock hat eine innere, nicht geschlossene, kreisrunde Zylinderfläche, deren Radius etwas grösser ist als der Radius der umschlossenen Walze und die eine auf das Band gerichtete Walzentasche 49 begrenzt (siehe Fig. 4 und 5), in der eine Walze derart angeordnet ist, dass zwischen der Walze und der Zylinderfläche der Walzentasche 49 ein Spalt 49' entsteht.

Jeder durch die Seitenplatten 3 und 4 hindurchgehende Walzenwellenzapfen trägt ein Kugellager, welches in einem entsprechenden Lagerblock L9', L9", L10', L10" usw. gelagert ist. Die Lagerblöcke an der Seitenplatte 4 sind genauso ausgebildet und angeordnet wie die Lagerblöcke an der Seitenplatte 3. Jeder Lagerblock hat einen kreiszylindrischen Führungsnocken, der ohne nennenswertes Spiel an der zylindrischen Innenfläche am zugehörigen Ende eines Walzenumschliessungsblockes anliegt und zusammen mit diesem die Walzentasche 49 begrenzt. Gleichzeitig erreicht man eine Fixierung jedes Walzenumschliessungsblockes im Verhältnis zu den zugehörigen Lagerblöcken. Die unteren Lagerblöcke L9', L10' usw. sind an den Seitenplatten 3 und 4 des Stativs fixiert. Die oberen Lagerblöcke sind dagegen in der Abdeckplatte 2 des Stativs mit Hilfe jeweils einer nach unten wirkenden, federnden Anordnung aufgehängt, die mit Hilfe von Justierschrauben 15 und 16 justiert werden kann. Die Federkraft ist so gering, dass keine Dickenreduktion des durch die Walzenpaare laufenden Bleches stattfindet. Die in den Figuren gezeigte Wärmebehandlungsanordnung enthält einen länglichen, sich zwischen dem Eintrittsspalt 7 und dem Austrittsspalt 8 erstreckenden Behandlungsraum 17, durch den das zu behandelnde Blech 18 hindurchläuft.

Der Behandlungsraum 17 ist nach oben von inneren und äusseren Flächen der oberen Umschliessungsblöcke B9", B10", B12", B13", B14" begrenzt. Die Begrenzung nach unten erfolgt entsprechend durch die unteren Umschliessungsblöcke und Lagerblöcke. In Querrichtung wird der Behandlungsraum 17 teils durch die Lagerblöcke und teils durch die Seitenplatten 3 und 4 begrenzt. Der Behandlungsraum 17 ist in der Nähe des Eintrittsspalts und des Austrittsspalts immer verschlossen, da die Walzen der dort befindlichen Walzenpaare miteinander oder mit jeweils einer Seite des zu behandelnden Bleches 18 in direkter Verbindung stehen.

Dadurch, dass bestimmte den Behandlungsraum 17 begrenzende äussere Flächen der Umschliessungsblöcke B10', B10", Bll', B11" und der entsprechenden Lagerblöcke einen grossen Abstand von der horizontalen Mittelebene durch den Behandlungsraum haben, wird eine zu dem Behandlungsraum, 17 gehörende Erhitzungskammer 19 gebildet, in der eine an einen Hochfrequenzgenerator angeschlossene, mit direktgekühlten Leitern ausgeführte Erhitzungsspule in Querrichtung des Behandlungsraumes auf solche Weise angeordnet ist, dass das aus einem Stück oder Band bestehende Blech 18, das zwischen den Walzen gefördert wird, von dem magnetischen Feld der Spule durchflossen und dadurch von induzierten Strömen erwärmt wird. Ein Kühlfluid, z.B. Wasser, wird einem inneren, in Längsrichtung der Spule verlaufenden Kühlkanal über ein Einlassrohr 20' zugeführt und verlässt den Kanal durch ein Austrittsrohr 21'. Die obere Spulenseite ist mit 20 und die untere mit 21 bezeichnet. Die Erhitzungsspule ist in zentraler Lage in der Erhitzungskammer 19 befestigt, und zwar mittels vier mit elektrischer Isolierung versehener Spulenstützen 22 für die obere Spulenseite 20, von denen jede durch ein entsprechendes Loch 23 im Umschliessungsblock B11" hindurchgeht, sowie mittels vier mit elektrischer Isolierung versehener, den oberen Spulenstützen direkt gegenüber angeordneter und an der Spulenseite 21 befestigter Spulenstützen 24 für die untere Spulenseite 21, von denen jede durch ein entsprechendes Loch 25 in dem unteren Umschliessungsblock B11' hindurchgeht. Der Abstand der Spulenstützenenden von der Mittelebene durch den Behandlungsraum 17 kann individuell mit Hilfe mehrerer Justierschrauben 26 und 27 eingestellt werden, die in der Abdeckplatte 2 beziehungsweise in der Grundplatte 1 angebracht sind. Durch Variation der Leistung der Spule in verschiedenen nebeneinanderliegenden Abschnitten des Bleches 18 mit Hilfe der Justierschrauben kann man eine gleichmässige Temperatur für das erwärmte Blech erreichen. Die Blechtemperatur kann mit Hilfe von Pyrometern gemessen werden, die gasdicht in durchgehenden, im Umschliessungsblock B11' vorgesehenen Löchern 28 angeordnet sind. Wenn nur einige der Löcher 28 mit Pyrometern versehen werden, so werden die übrigen Löcher verschlossen. Jedem der Löcher 28 entspricht ein in den Figuren nichtgezeigtes Loch im Abdeckblech 2, das entweder verschlossen ist oder eine gasdichte Durchführung für ein Pyrometer enthält.

Die Erhitzungskammer 19 steht an der Seitenwand 3 in Verbindung mit einer Eintrittskammer29 für ein Schutzgas, z. B. Argon, und an der Seitenwand 4 in Verbindung mit einer Austrittskammer 30 (Fig. 7). Die Verbindung zwischen der Eintrittskammer 29 und der Erhitzungskammer erfolgt über mehrere Eintrittsöffnungen 31, und die Verbindung zwischen der Erhitzungskammer und der Austrittskammer 30 erfolgt über mehrere Austrittsöffnungen 32, wobei der gesamte Strömungsquerschnitt der Eintrittsöffnungen 31 bedeutend grösser ist als der der Austrittsöffnungen 32. Nachdem die Luft aus dem Behandlungsraum 17 und der zu diesem gehörenden Erhitzungskammer 19 herausgetrieben ist, kann man zweckmässigerweise auch die Austrittskammer 30 als Eintrittskammer verwenden, wobei der Gasverbrauch relativ klein wird.

Die Erhitzungskammer 19 wird mit Hilfe von vier Kühlkanälen 51, 52, 53 und 54 gekühlt, die in den angrenzenden Walzenumschliessungsblöcken ausgebildet sind und von Kühlwasser in Längsrichtung der Erhitzungskammer durchströmt werden. Diese Kühlkanäle werden dadurch geschaffen, dass entsprechende parallel zur Längsrichtung der Walzen verlaufende, zur Erhitzungskammer gerichtete Nuten jeweils in einem Walzenumschliessungsblock angebracht und mit Hilfe von Kupferplatten 51', 52', 53', 54' verschlossen sind, die je zu einem Walzenumschliessungsblock gehören und durch Hartlöten an diesem befestigt sind.

Jede der vier in Fig. eingetragenen strichpunktierten Linien 33 deutet die Lage eines Spulenstützpaares 22, 24 an.

Jeder Walzenumschliessungsblock ist auf der Innenseite mit vorzugsweise mehr als sechs auf die umschlossene Walze gerichteten Austrittsöffnungen 34 (Fig. 5) für Schutzgas versehen, die von einem langgestreckten Verteilungskanal 35 ausgehen, der mit mehreren Eintrittsöffnungen 36 für Schutzgas in Verbindung steht. Jede der Eintrittsöffnungen 36 ist an ein Gasrohr angeschlossen, welche Gasrohre dicht durch ihre jeweilige Öffnung 37 in der oberen Abdeckplatte 2 beziehungsweise in der unteren Grundplatte 1 geführt sind. Die Walzenumschliessungsblöcke B11' und B11" sind jeweils mit zwei im wesentlichen ringförmigen Dichtungen versehen, wodurch der Raum zwischen den Blöcken und der Walze in drei axial hintereinander liegende Teilräume aufgeteilt wird. Diese werden individuell mit Schutzgas über ihre jeweilige Eintrittsöffnung 36 und ihren jeweiligen Verteilungskanal versehen, wobei die Kühlwirkung des Schutzgases auf das Blech 18 entlang der Walzenlänge variiert werden kann.

Jeder Walzenumschliessungsblock ist mit zwei in Längsrichtung des Blockes verlaufenden Kühlkanälen 38 und 39 (Fig. 5) versehen, deren Enden mit an Rohre angeschlossenen, im wesentlichen vertikal verlaufenden Eintrittskanälen 40 beziehungsweise Austrittskanälen 41 für Kühlwasser verbunden sind. Die Kanäle 40 und 41 sind entweder an Wasserrohre 42 angeschlossen, die mit Dichtung durch Öffnungen 43 in der Abdeckplatte 2 oder der Grundplatte 1 hindurchgeführt sind, oder sie sind an Wasserrohre 44 angeschlossen, die zur Reihenschaltung der beiden Kühlkanäle 38 und 39 in einem Walzenumschliessungsblock vorgesehen sind.

Bei einer Anordnung nach der Erfindung müssen mindestens die Walzenoberflächen des Walzenpaares wassergekühlt sein, das in Transportrichtung der Erhitzungsspule am nächsten liegt.

Vorzugsweise sind mehrere Walzenpaare wassergekühlt. Bei der in den Figuren gezeigten Ausführungsform sind alle Walzenpaare wassergekühlt, ausser dem, das am dichtesten am Eintrittsspalt 7 liegt. Die wassergekühlten Walzen können in der in den Fig. 6 und 8 gezeigten Weise ausgebildet sein.

Die in den Figuren gezeigte Walze besteht aus einem im wesentlichen zylindrischen Kern 45, an dessen Enden ein kreiszylindrischer Körper 46 auf solche Weise festgeschweisst ist, dass ein kreiszylindrischer Kühlwasserraum 47 zwischen dem Kern 45 und dem kreiszylindrischen Körper gebildet wird. Der Kern 45 ist mit zwei Wellenzapfen 11" und 11"' versehen, von denen jeder einen Eintrittskanal für Kühlwasser 55 bzw. 56 aufweist. Ausserdem hat jeder Wellenzapfen zwei Austrittskanäle 57 bzw. 58. Die Austrittskanäle am linken Wellenzapfen gehören zusammen mit dem Eintrittskanal am rechten Wellenzapfen zu einem geschlossenen Kühlwasserkreis und umgekehrt. Die Walze hat also zwei getrennte Kühlkreise. Die Strömungsrichtungen sind in Fig. 6 für den einen Kühlkreis durch ausgezogene Pfeile und für den anderen Kühlkreis durch gestrichelte Pfeile angedeutet. Jeder der Eintrittskanäle 55 und 56 teilt sich in drei Zweige 55' bzw. 56', die am Mittelteil der Walze in den kreiszylindrischen Kühlwasserraum 47 münden. Der eine Kühlkreis kühlt hauptsächlich nur die linke Walzenhälfte, der andere Kühlkreis kühlt hauptsächlich nur die rechte Walzenhälfte. Indem man das Verhältnis zwischen dem Wasserfluss der beiden Kreise variiert, ist es möglich, die Kühlwirkung der Walze längs der Blechbreite auf geeignete Weise zu variieren und dadurch zu vermeiden, dass das behandelte Metallblech aufgrund einer plötzlichen Abkühlung verformt wird.

Die Walzen haben Kettenantrieb und sind mit einem gemeinsamen Antriebsmotor versehen.

## Patentansprüche

1. Anordnung zur Wärmebehandlung eines länglichen Bleches durch Vorbeitransport des Bleches an einem länglichen, quer zur Transportvorrichtung des Bleches angeordneten, an eine elektrische Stromquelle angeschlossenen Erhitzungselement mit mindestens einem in Transportrichtung hinter dem Erhitzungselement angeordneten Walzenpaar mit zwei auf je einer Seite des Bleches angeordneten Kühlwalzen, die mit inwendigen, vom Kühlmittel durchströmbaren Kühlkanälen versehen sind, wobei das Erhitzungselement (20, 21) und der zwischen dem Erhitzungselement und dem Walzenpaar (V11', V11") befindliche Blechabschnitt in einem Behandlungsraum (17) eingeschlossen sind, der mit einem Oxydation verhindernden Schutzgas füllbar ist und einen Eintrittsspalt (7) und einen Austrittsspalt (8) für das Blech (18) sowie Eintrittsöffnungen (36) für Schutzgas hat, dadurch gekennzeichnet, dass jede Kühlwalze (V11', V11", usw.) von einem zum Blech (18) hin offenen Walzenumschliessungsblock (B11', B11", usw.) umfasst ist, dass der Behandlungsraum (17) aus einer Erhitzungskammer (19), den zwischen den Walzenumschliessungsblöcken und ihren zugehörigen Walzen (V11', V11", usw.) gebildeten Spalten (49) und dem Spaltraum zwischen den gegenüberliegenden Walzenumschliessungsblöcken besteht und dass das in der Erhitzungskammer (19) angeordnete Erhitzungselement (20, 21) das Blech durch direkte Einwirkung erhitzt.

2. Anordnung nach Anspruch 1, dadurch gekennzeichnet, dass die elektrische Stromquelle für das Erhitzungselement ein Hochfrequenzgenerator und das Erhitzungselement eine an den Hochfrequenzgenerator angeschlossene Spule ist, die den erforderlichen Erhitzungsstrom in das genannte Blech (18) induziert.

3. Anordnung nach Anspruch 1 oder 2,dadurch gekennzeichnet, dass sie mehrere in einem Stativ (1+2+3+4+L11'+L11") gelagerte und in Transportrichtung des Bleches hintereinander angeordnete Walzenpaare enthält, dass mehrere in dem Stativ fixierte, obere (B10", B11") und untere (B10', B11') Walzenumschliessungsblöcke hintereinander in Transportrichtung des Bleches (18) oberhalb beziehungsweise unterhalb des Bleches

(18) angeordnet sind, und dass die Enden der Walzenumschliessungsblöcke im wesentlichen bis zu den entsprechenden Walzenenden reichen und an mehreren mit Durchführungen für Walzenwellen versehenen und zu dem Stativ gehörenden Konstruktionselementen (L9', L10', L11', L12', L13', L14', L9", L10", L11", L12", L13", L14") anliegen.

4. Anordnung nach Anspruch 3, dadurch gekennzeichnet, dass die Walzenumschliessungsblöcke jeweils mit mindestens einem Kanal (34, 35, 36) für die Zufuhr von Schutzgas zu dem Spalt (49') versehen sind.

5. Anordnung nach Anspruch 3 oder 4, dadurch gekennzeichnet, dass die Erhitzungskammer (19) im wesentlichen von nach unten gerichteten Flächen eines oder mehrerer der oberen Walzenumschliessungsblöcke (B10", B11") und von nach oben gerichteten Flächen eines oder mehrerer der unteren Walzenumschliessungsblöcke (B10', B11') begrenzt ist.

6. Anordnung nach Anspruch 5, dadurch gekennzeichnet, dass ein überwiegender Teil der nach oben und nach unten gerichteten Flächen aus der einen Seite mehrerer, zu mehreren Walzenumschliessungsblöcken (B10', B10", B11', B11") gehörenden Blechplatten (51', 52', 53', 54') bestehen, während die andere Seite dieser Blechplatten je einen für durchströmendes Kühlwasser vorgesehenen Kühlkanal (51, 52, 53, 54) zwischen der Blechplatte und der von dieser bedeckten Fläche des zugehörigen Walzenumschliessungsblokkes begrenzt.

7. Anordnung nach einem der Ansprüche 2-6, dadurch gekennzeichnet, dass die Erhitzungsspule (20, 21) das Blech (18) umschliesst und von mindestens zwei in Längsrichtung der Walze nebeneinander angeordneten Aufhängevorrichtungen getragen wird, von denen jede eine obere (22) und eine untere (24) an je einer Spulenseite befestigte Spulenstütze enthält, deren vertikale Lagen individuell einstellbar sind.

8. Anordnung nach einem der vorhergehenden Ansprüche, dadurch gekennzeichnet, dass wenigstens eine der Walzen (V11`-V11") einen ersten (55, 55', 58) und einen zweiten Kühlkreis (56, 56', 57) enthält, die hauptsächlich entsprechende, in Längsrichtung der Walze (V11') hintereinander angeordnete Walzenabschnitte kühlen.

## Claims

1. Arrangement for heat treatment of an elongated sheet by transporting the sheet past an elongated heating element arranged transversely to the direction of transportation of the sheet and connected to an electric current source, comprising at least one pair of rolls positioned after said heating element in the direction of transportation with two cooling rolls each of which is positioned on one side of the sheet and is provided with internal cooling channels for the passage of a cooling medium, whereby said heating element (20, 21) and the sheet portion between said heating element and said pair of rolls (V11', V11") are enclosed in a treatment chamber (17), which is arranged to be filled with an oxidation-preventing protective gas, and which has an inlet gap (7) and an outlet gap (8) for the sheet as well as inlet openings (36) for said protective gas, characterized in that each cooling roll (V11', V11", etc.) is surrounded by a roll-surrounding-bloc (B11', B11", etc.), which has an opening facing said sheet (18), that the treatment chamber (17) consists of an heating chamber (19), the gaps (49) formed between said roll-surrounding-blocs and their associated rolls (V11', V11", etc.), and the gap space between the roll-surrounding-blocs facing each other, and that the heating element (20, 21) in the heating chamber (19) is arranged to heat up the sheet by direct effect.

2. Arrangement according to claim 1, characterized in that the electric current source for said heating element consists of a high frequency generator, and that the heating element consists of a coil connected to the high frequency generator, whereby the required heating current is induced in said sheet (18).

3. Arrangement according to claim 1 or 2, characterized in that there are several pairs of rolls mounted in a stand (1 + 2 + 3 + 4 + L11' + L11") one after the other in the direction of transportation of the sheet, that several upper (B10", B11") and lower (B10', B11') roll-surrounding-blocs which are fixed in said stand are arranged one after the other in the direction of the transportation of said sheet (18) above or below said sheet (18), respectively, and that the ends of the roll-surrounding-blocs extend substantially to the ends of the associated rolls and abut against several constructional elements (L9', L10', L11', L12', L13', L14', L9", L10", L11", L12", L13", L14"), which form part of the stand and which are provided with through-bearings for roll shafts.

4. Arrangement according to claim 3, characterized in that each of said roll-surrounding-blocs is provided with at least one channel (34, 35, 36) for the supply of protective gas to said gap (49').

5. Arrangement according to claim 3 or 4, characterized in that said heating chamber (19) is substantially defined by downwardly-facing surfaces of one or several of said upper roll-surrounding-blocs (B10", B11") and by upwardly facing surfaces of one or several of said lower roll-surrounding-blocs (B10', B11').

6. Arrangement according to claim 5, characterized in that a predominant portion of said upwardly- and downwardly-facing surfaces are formed by one side of several sheet elements (51', 52', 53', 54') which belong to several roll-surrounding-blocs (B10', B10", B11', B11"), while each of the other sides of said sheet elements defines a cooling channel (51, 52, 53, 54) between the sheet element and the surface portion of the corresponding roll-surrounding-bloc covered by said sheet element.

7. Arrangement according to any of claim 2 to 6, characterized In that said heating coil (20, 21) is arranged to surround said sheet (18) and is supported by at least two suspension devices arranged side by side in the longitudinal direction of the roll, each of said suspension devices comprising an upper (22) and a lower (24) coil holder, each attached to one side of the coil, respectively, and capable of being adjusted in their vertical position individually.

8. Arrangement according to any of the preceding claims, characterized in that at least one of said rolls (V11'-V11") has a first (55, 55', 58) and a second cooling system (56, 56', 57), mainly effective in cooling corresponding portions of the roll arranged after each other in the longitudinal direction of the roll (V11').

## Revendications

1. Dispositif pour le traitement thermique d'une tôle oblongue, en faisant passer la tôle devant un élément chauffant oblong, disposé transversalement à la direction de transport de la tôle et relié à une source de courant électrique, avec au moins une paire de rouleaux disposée dans la direction de transport derrière l'élément chauffant, avec deux rouleaux refroidisseurs disposés sur chaque côté de la tôle et qui sont pourvus de canaux intérieurs de refroidissement susceptibles d'être traversés par un milieu de refroidissement, du type dans lequel l'élément chauffant (20, 21) et la section de la tôle qui se trouve entre l'élément chauffant et la paire de rouleaux (Vii', V11") sont enfermés dans une chambre de traitement (17) qui est susceptible d'être remplie avec un gaz de protection empêchant l'oxydation et qui possède une fente d'entrée (7) et une fente de sortie (8) pour la tôle (18) de même que des ouvertures d'entrée (36) pour le gaz de protection, caractérisé par le fait que chaque rouleau de refroidissement (V11', V11", etc.) est entouré d'un bloc-enceinte de rouleau (B11', B11", etc.) ouvert vers la tôle (18), que la chambre de traitement (17) est constituée par une chambre de chauffage (19), par les fentes (49) formées entre les blocs-enceintes de rouleaux et leurs rouleaux associés (V11', V11", etc.) et par l'espace de la fente entre les blocs-enceintes des rouleaux qui se situent les uns en face des autres, et que l'élément chauffant (20, 21) disposé dans la chambre de chauffage (19) chauffe la tôle par action directe.

2. Dispositif selon la revendication 1, caractérisé par le fait que la source de courant électrique pour l'élément chauffant est un générateur haute fréquence et l'élément chauffant est une bobine reliée au générateur haute fréquence et qui induit dans ladite tôle le courant de chauffage nécessaire.

3. Dispositif selon la revendication 1 ou 2, caractérisé par le fait qu'il comporte plusieurs paires de rouleaux montées dans un statif (1 + 2 + 3 + 4 + L11' + L11") et disposées les unes derrière les autres dans la direction du transportde latôle, que plusieurs blocs-enceintes de rouleaux supérieurs (B10", B11") et inférieurs (B10', B11') sont disposés les uns derrière les autres dans la direction de transport de la tôle (18) respectivement au-dessus et en-dessous de la tôle (18), et que les extrémités des blocs-enceintes de rouleaux s'étendent sensiblement jusqu'aux extrémités correspondantes des rouleaux, et portent contre plusieurs éléments de construction (L9', L10', L11', L12', L13', L14', L9", L10", L11", L12", L13", L14") pourvus d'ouvertures de passage pour les arbres des rouleaux et apportenant au statif.

4. Dispositif selon la revendication 3, caractérisé par le fait que les blocs-enceintes de rouleaux sont chacun pourvus d'au moins un canal (34, 35, 36) pour l'admission du gaz de protection à la fente (49').

5. Dispositif selon la revendication 3 ou 4, caractérisé par le fait que la chambre de chauffage (19) est essentiellement limitée par des surfaces dirigées vers le bas, d'un ou de plusieurs des blocs-enceintes supérieurs des rouleaux (B10", B11") et par des surfaces, dirigées vers le haut, d'un ou de plusieurs des blocs-enceintes inférieures des rouleaux (B10', B11').

6. Dispositif selon la revendication 5, caractérisé par le fait qu'une partie majeure des surfaces dirigées vers le haut et vers le bas est constituée par un côté de plusieurs plaques de tôles (51', 52', 53', 54') appartenant à plusieurs blocs-enceintes de rouleaux (B10', B10", B11', B11"), alors que l'autre côté de ces plaques de tôles limite respectivement un canal de refroidissement, prévu pour l'écoulement d'eau de refroidissement, entre la plaque de tôle et la surface, recouverte par cette dernière, du bloc-enceinte de rouleaux associé.

7. Dispositif selon l'une des revendications 2-6, caractérisé par le fait que la bobine de chauffage (20, 21) entoure la tôle (18) et est portée par au moins deux dispositifs de suspension disposés l'un à côté de l'autre dans la direction longitudinale du rouleau, dispositif de suspension dont chacune comporte un appui de bobine supérieur (22) et un appui de bobine inférieur (24) fixés respectivement à un côté de la bobine, appuis de bobines dont les positions verticales sont réglables individuellement.

8. Dispositif selon l'une des revendications précédentes, caractérisé par le fait qu'au moins l'un des rouleaux (V11'-V11") comporte un premier (55, 55', 58) et un second circuit de refroidissement (56, 56', 57) qui refroidissent principalement des sections de rouleau correspondantes et disposées les unes derrière les autres dans la direction longitudinale du rouleau (V11').
